# EUROPÄISCHE PATENTSCHRIFT

(11) **EP 0 628 690 B1**
(45) Veröffentlichungstag und Bekanntmachung des Hinweises auf die Patenterteilung: **27.11.1996**
(21) Anmeldenummer: 94106884.3
(22) Anmeldetag: 03.05.1994
(51) Int. Cl.: E05D 15/52

(54) **Ecklagerbock für einen Dreh-Kipp-Flügel eines Fensters, einer Tür oder dergleichen und Verfahren zu dessen Herstellung**
Corner support for a tilt-and-turn wing of a window, a door or the like and method for manufacturing the same
Support de coin pour ouvrant oscillo-battant d'une fenêtre, d'une porte ou similaire et sa méthode de fabrication

(30) Priorität: 10.06.1993 DE 9308673 U
(43) Veröffentlichungstag der Anmeldung: 14.12.1994
(73) Patentinhaber: Gretsch-Unitas GmbH Baubeschläge, D-71254 Ditzingen (DE)
(72) Erfinder: Renz, Walter, D-71254 Ditzingen (DE); Sprenger, Otto, D-70825 Korntal-Münchingen (DE)
(74) Vertreter: Dreiss, Fuhlendorf & Steimle Patentanwälte

(56) Entgegenhaltungen:
- EP-A- 0 421 126
- WO-A-93/03248
- DE-A- 2 040 525

## Beschreibung

Die Erfindung bezieht sich auf einen Ecklagerbock für die dreh- und kippbare Lagerung eines Flügels eines Fensters, einer Tür oder dergleichen an einem festen Rahmen oder dergleichen, mit einer Anschraublöcher aufweisenden Grundplatte, deren in Gebrauchslage unteres Ende mit zwei Lagerlaschen versehen ist, an denen ein Lagerbolzen in einer zur Ebene der Grundplatte senkrechten Verschwenkebene drehbar gelagert ist. Solche Ecklagerböcke sind in den verschiedensten Ausführungen bekannt (EP-A- 0 421 126). Bei einer solchen bekannten Ausführungsform wird die Grundplatte mit den beiden Lagerlaschen aus einem geeigneten Material ausgestanzt. Dadurch liegen die Lagerlaschen zunächst noch in der Ebene der Grundplatte, und sie müssen deshalb um 90° hochgebogen werden. Aus verschiedenen, insbesondere biegetechnischen Gründen wird beim Stanzen am Übergang von der Grundplatte zu jeder Lagerlasche eine Kerbe ausgestanzt. Man erreicht dadurch zwar eine einheitliche Breite des fertigen Ecklagerbocks, jedoch ist diese Breite am Übergang zu den Lagerlaschen entsprechend der Tiefe der Kerben reduziert. Gerade dort ist aber der Ecklagerbock im Gebrauch besonders belastet. Es kommt noch hinzu, daß man, um die erwähnte einheitliche Breite über die Gesamtlänge des Ecklagerbocks zu erhalten, die Biegung der Lagerlaschen schon in einem Abstand von der gedachten verlängerten Randlinie aus, also gewissermaßen etwas nach innen versetzt, ansetzen muß. Der Abstand von der gedachten Randlinie richtet sich nach der Materialdicke und dem Biegeradius. Hieraus resultiert der Nachteil eines gewölbten Rückens im Bereich der Lagerlaschen.

Es liegt somit die Aufgabe vor, einen Ecklagerbock der eingangs beschriebenen Art so weiterzubilden, daß er bei gleichem Material und Materialquerschnitt höher belastbar ist, ohne daß dies mit höheren Kosten verbunden ist.

Zur Lösung dieser Aufgabe wird erfindungsgemäß vorgeschlagen, daß bei einem Ecklagerbock gemäß dem Oberbegriff des Anspruchs 1 die am festen Rahmen anlegbare Rückenfläche der Grundplatte über die gesamte Länge eine konstante Breite aufweist. Nachdem dieser Ecklagerbock keine Querschnittverringerung und auch keine dementsprechenden Kerbstellen aufweist, ist er an der hochbelasteten Stelle bei sonst gleichen Abmessungen und gleichem Material höher belastbar als der vorbekannte, gattungsgemäße Ecklagerbock. Trotzdem wird auch dieser Ecklagerbock aus einem ebenen Material gefertigt, wobei dann nach dem Ausstanzen die Lagerlaschen hochgebogen werden müssen. Dies setzt aber kein vorheriges Ausstanzen von Kerben am Übergang zu den Lagerlaschen voraus, wenn man ein geeignetes Stanz-Biege-Verfahren anwendet.

In besonders bevorzugter Weise ist die Rückenfläche der Grundplatte dieses Ecklagerbocks zumindest im wesentlichen eben. "Im wesentlichen eben" bedeutet, daß die Rückenfläche im Bereich der Lagerlaschen nicht gewölbt, sondern eben ist, so daß der Lagerbock auch in diesem Bereich flach am Holm anliegt. Gewisse Abweichungen von einer mathematisch ebenen Fläche können bedingt durch das Fertigungsverfahren vorhanden sein, jedoch ist dadurch eine flache Anlage der gesamten Grundplatte über ihre ganze Länge trotzdem gewährleistet.

Eine Weiterbildung der Erfindung sieht vor, daß jeder Lagerlappen unmittelbar in einen in seiner Ebene angeordneten Verstärkungsrand an der Vorderseite der Grundplatte übergeht. Dieser Verstärkungsrand kann herstellungsbedingt sein. Auf jeden Fall versteift er aber die Grundplatte an ihren Längsrändern, so bei gleicher Breite auch insoweit eine höhere Belastbarkeit erzielt werden kann.

Eine besonders bevorzugte Ausführungsform der Erfindung ergibt sich aus Anspruch 4. Der hieraus resultierende Vorteil liegt vor allen Dingen auf der Montageseite. Dies gilt insbesondere dann, wenn die Grundplatte hinsichtlich der Merkmale des Anspruchs 4 auch in Längsrichtung symmetrisch ausgebildet ist, d.h. wenn alle Bohrungen für die Haltebolzen und die Befestigungsschrauben auf einer Geraden liegen. Außerdem ist dieser Ecklagerbock besonders schmal und damit optisch wenig störend.

Eine weitere wichtige Ausgestaltung der Erfindung liegt darin, daß der eine Haltebolzen im Bereich der Lagerlaschen angeordnet und beide Haltebolzen durch Ausprägung gebildet sind. Da sich die Lagerlaschen am im Gebrauch unteren Ende der Grundplatte befinden, ist aufgrund der zur Quermittelebene symmetrischen Anordnung selbstverständlich der andere Lagerbolzen am oberen Ende der Grundplatte gelegen. Der Durchmesser der Ausprägungen richtet sich danach, an welchem Holm dieser Ecklagerbock befestigt werden soll. Die Länge ist durch die Dicke der Grundplatte und die Materialeigenschaften festgelegt.

Insbesondere um den Flügel leicht einhängen zu können, ist es vorteilhaft, wenn man den Lagerbolzen hierfür in einer vorbestimmten Schrägstellung arretieren kann. Dies wird gemäß einer Weiterbildung der Erfindung dadurch möglich, daß der Ecklagerbock gemäß Anspruch 6 weitergebildet wird. Wenn man den Lagerbock in eine für das Einrasten des Verrastglieds geeignete Drehlage bringt, so behält er diese bei. Nach dem Einhängen des Flügels kann letzterer selbstverständlich zurückgekippt werden unter Überwindung der verhältnismäßig geringen Federkraft, mit welcher das Verrastglied in die Verrastkerbe eingreift. Wenn mehrere Verrastkerben vorhanden sind, so kann man mehrere definierte Haltestellungen des Lagerbocks erzielen.

Gemäß einer bevorzugten Variante der Erfindung ist das Verrastglied an einem etwa U-förmigen Verrastbock angebracht, insbesondere einstückig angeformt, dessen U-Schenkel von der Lagerachse des Lagerbolzens durchsetzt sind. Bei der Montage dieses Ecklagerbocks steckt man den Verrastbock in den Zwischenraum zwischen den beiden Lagerlappen. Anschließend fügt man den Lagerbolzen ein. Zum Schluß wird dann die Lagerachse montiert. Diese kann in bekannter Weise mit einer Quer-Einstelleinrichtung versehen sein. Mit der Montage der Lagerachse ist zugleich auch der Verrastbock lagegesichert Gegebenenfalls kann man noch eine entsprechende Aufnahme in dem betreffenden Bereich der Grundplatte vorsehen, welche die Lagesicherung verbessert.

Zur Verringerung der Herstellungs- und Montagekosten ist in sehr zweckmäßiger Weise vorgesehen, daß das Verrastglied durch eine ausgestanzte und winkelförmig gebogene Zunge des U-Mittelstegs des Verrastbocks gebildet ist. Letzterer wird vorteilhafterweise aus Kunststoff mit geeigneten Materialeigenschaften hergestellt.

Eine besonders bevorzugte Ausführungsform der Erfindung ergibt sich aus Anspruch 9. Der Vorteil dieser Ausgestaltung liegt vor allen Dingen darin, daß man in einer Serienfertigung die Rahmen, insbesondere die festen Rahmen, unabhängig davon bohren kann, ob später die betreffenden Beschlagteile einem Drehbeschlag oder einem Dreh-Kipp-Beschlag angehören und ob dieser Beschlag für einen rechts oder einen links angeschlagenen Flügel vorgesehen ist. Selbstverständlich müssen bei einem Dreh-Kipp-Beschlag auch noch die entsprechende Bohrung für die öffnungsseitigen Lagerteile angebracht werden, welche das Kippen des Flügels um die untere horizontale Querachse ermöglichen. Die Bohrungen für die vertikale Achse sind aber in jedem Falle dieselben. Insoweit findet also bei einer Serienfertigung der festen Rahmen noch keine Differenzierung zwischen Rechtsanschlag und Linksanschlag sowie zwischen Drehflügel und Dreh-Kipp-Flügel statt.

Der Erfindung liegt des weiteren die Aufgabe zugrunde, ein Verfahren zur Herstellung des Ecklagerbocks zu schaffen, gemäß dem sich auf einfache, rasche und präzise Weise eine stabile, hochbelastbare Grundplatte mit Lagerlappen herstellen läßt.

Zur Lösung dieser Aufgabe wird ein Verfahren gemäß Anspruch 10 vorgeschlagen. Der Rohling kann dabei in bekannter Weise aus einem geeigneten Material ausgestanzt werden, wobei, wie üblich, auf möglichst gute Nutzung des Ausgangsmaterials zu achten ist. Das Lochen des Stanzteils kann zugleich mit dem Ausstanzen des Rohlings oder separat erfolgen. Der Verfahrensschritt c) wird zweckmäßigerweise als separater Verfahrensschritt ausgeführt.

Das stufenweise Hochbiegen der Längsränder mit den Lagerlaschen erfolgt in einem geeigneten Folge-Biegewerkzeuge, wobei bis zum vollständigen Hochbiegen um 90° vier Biegeschritte ausreichen können.

Dieses Stanz-Biege-Verfahren ist Grundlage für die vorteilhafte Ausbildung des Ecklagerbocks gemäß den Ansprüchen 1 bis 9. Es gewährleistet, daß bei gleichen Abmessungen der Beschlagteile und Verwendung gleicher Materialien höhere Flügelgewichte getragen werden können und dies bei einem niedrigeren Herstellungspreis möglich wird. Wenn man auf höhere Flügelgewichte verzichtet, so bedeutet dies umgekehrt eine weit verringerte Gefahr von Ecklagerbrüchen gegenüber den bekannten Ausführungen der Ecklagerböcke. Die kombinierten Biege-Preß-Vorgänge führen selbstverständlich auch zu einer entsprechenden Verfestigung des Materials, was der erhöhten Belastbarkeit und Sicherheit zugute kommt. Vor allen Dingen aber ist es durch dieses Verfahren möglich, die Ausgestaltungen nach den Ansprüchen 2 und 3 zu verwirklichen. Aufgrund der weitgehend ebenen Anlagefläche des Ecklagerbocks am Rahmen kann es nicht zu dem unerwünschten Wippen aufgrund von Verrundungen der Grundplatte kommen, d.h. man erreicht auch im Bereich der Lagerlappen ein sattes, flaches Anliegen. Im übrigen kann man zwischen geeigneten Schritten des Verfahrens das Annieten von Haltebolzen vorsehen, wenn man auf durch Ausprägen gebildete Haltebolzen verzichten will oder muß. Letzteres kann beispielsweise dann der Fall sein, wenn man lange Haltebolzen benötigt.

Zweckmäßige Weiterbildungen des Verfahrens ergeben sich aus den Ansprüchen 11 und 12.

Die Erfindung wird nachstehend anhand der Zeichnung näher erläutert. Die Zeichnung zeigt ein Ausführungsbeispiel der Erfindung. Hierbei stellen dar:
- Figur 1: perspektivisch die untere rechte Ecke eines festen Rahmens mit anmontiertem Ecklagerbock;
- Figur 2: der Ecklagerbock der Figur 1 in perspektivischer Darstellung;
- Figur 3: eine vertikalen Längsmittelschnitt durch die Figur 2 bei schrägstehendem Lagerbolzen;
- Figur 4: eine der Figur 3 entsprechende Darstellung mit um 90° nach unten geschwenktem Lagerbolzen;
- Figuren 5-9: verschiedene, beim Biege-Preß-Verfahren durchlaufende Stadien der Grundplatte mit den Lagerlaschen in leicht räumlicher Darstellung;
- Figuren 10-13: analog zu den Figuren 5-9 vier verschiedene Stadien beim Biege-Preß-Verfahren in etwas anderer, abgebrochener Darstellung, jedoch ohne die Bohrungen der Lagerlaschen;
- Figur 14: eine Vorderansicht des U-förmigen Verrastbocks mit dem integrierten Verrastglied;
- Figur 15: einen Schnitt gemäß der Linie XV-XV der Figur 14.

Der Ecklagerbock dient beim Ausführungsbeispiel zur dreh- und kippbaren Lagerung eines Flügels, eines Fensters, einer Tür oder dergleichen an einem festen Rahmen 1. Bei einem sogenannten rechtsangeschlagenen Flügel befindet sich demnach der Ecklagerbock 2 an der rechten unteren Ecke des festen Rahmens 1. Die Drehachse des Flügels ist durch die geometrische Achse des Lagerbolzens 3 des Ecklagerbocks 2 in dessen aus den Figuren 1 und 2 ersichtlichen Drehstellung definiert, und sie ist in Figur 1 mit 4 bezeichnet. Die horizontale geometrische Drehachse 5 ist durch die Drehachse des Lagerbolzens 3 des Ecklagerbocks 2 vorgegeben. Demnach bildet der Ecklagerbock 2 die eine Hälfte eines unteren Dreh-Kipp-Lagers. Am Flügel ist in bekannter Weise eine Lagerhülse angebracht, welche auf den Lagerbolzen aufgeschoben wird, wobei sich dieser in vorteilhafter Weise in einer Kippstellung gemäß Figur 3 befindet, wie nachstehend noch näher erläutert wird. Außer diesem unteren Ecklager sind noch ein oberes Drehlager und ein unteres linkes Kipplager vorhanden und selbstverständlich auch eine bekannte Ausstellvorrichtung.

Der Ecklagerbock 2 besitzt eine ebene Grundplatte 6, an dessen in Gebrauchslage unterem Ende zwei angeformte, senkrecht zur Ebene der Grundplatte ins Rauminnere vorstehende Lagerlaschen 7 und 8 angebracht sind. Sie dienen zur drehbaren Lagerung des erwähnten Lagerbolzens 3 um die geometrische Achse 5. Der Lagerbolzen 3 besteht aus einem zylindrischen Teil, welches in die erwähnte Lagerhülse des Lagerteils am Flügel eingreift und einem an dessen unterem Ende angebrachten Lagerauge 9, welches sich zwischen den Lagerlaschen 7 und 8 befindet. An den Lagerlaschen sind Lagerbohrungen 10 bzw. 11 angebracht (Figur 5) zur Aufnahme einer bekannten Lagerachse 12. Es handelt sich beim Ausführungsbeispiel um eine spezielle, für sich aber bekannte Lagerachse 12, mit deren Hilfe man den Lagerbolzen 3 beispielsweise durch Verschrauben im Sinne des Doppelpfeils 13 verstellen und damit die entsprechende Korrektur der Flügellage gegenüber dem festen Rahmen vornehmen kann. Des weiteren befinden sich an der Rückseite, also an der an der raumeinwärts gerichteten Fläche 14 des festen Rahmens 1 anlegbaren Fläche der Grundplatte 6 zwei Haltebolzen 15 und 16, welche in bevorzugter Weise dem in Gebrauchslage oberen und unteren Ende der Grundplatte zugeordnet sind. Sie können gemäß Figur 3 in die Grundplatte eingenietet oder durch Ausprägungen gebildet sein. Der untere Haltebolzen 16 befindet sich gemäß beispielsweise Figur 3 im Bereich der Lagerlaschen 7 und 8. Zwischen den Haltebolzen 15 und 16 sind an der Grundplatte vorzugsweise angesenkte Anschraublöcher 17 bis 20 angebracht. In Abweichung davon befindet sich bei der Darstellung nach den Figuren 5 bis 9 zwischen den äußeren Anschraublöchern 17 und 20 ein mittleres Anschraubloch 21. Auf jeden Fall sind aber die Anschraublöcher jeweils symmetrisch zu einer gedachten Quermittelebene 22 der Grundplatte 6 angeordnet. Dasselbe gilt auch für die beiden Haltebolzen 15 und 16. Ein für die erfindungsgemäße Ausbildung dieses Ecklagerbocks gleichfalls unerheblicher Unterschied zwischen den Darstellungen der Figuren 2 und 5 besteht darin, daS die Grundplatte 6 an ihrem in Gebrauch oberen Ende bei der in Figur 2 ersichtlichen Variante abgerundet ist und die Verstärkungsränder 23 und 24 dort nicht bis zur oberen Kante reichen.

Gemäß der erfindungsgemäßen Ausbildung des Ecklagerbocks und auch des Verfahrens zu dessen Herstellung geht, wie man insbesondere Figur 2 entnehmen kann, jede Lagerlasche unmittelbar in einen Verstärkungsrand 23 bzw. 24 über. Außerdem weist gemäß beispielsweise Figur 2 die am Rahmen anlegbare Rückenfläche 25 der Grundplatte 3 (Figur 3) über ihre gesamte Länge eine konstante Breite auf, d.h. sie ist auch im Bereich der beiden Lagerlaschen gleich breit wie in ihrem darüber liegenden Bereich, und vor allen Dingen ist gemäß beispielsweise Figur 13 die Rückenfläche 25 der Grundplatte 6 über ihre gesamte Länge zumindest im wesentlichen eben. Es treten also im Bereich der Lagerlaschen 7 und 8 keine Verrundungen des Rückens auf wie man sie bei den bekannten Ecklagerböcken findet.

Die Haltebolzen 15 und 16 sowie die Anschraublöcher 17 bis 20 bzw. 17, 20 und 21 sind, wie gesagt, entlang einer Symmetrie-Längsmittelebene angeordnet, welche in Figur 5 durch die Linie 26 symbolisiert ist. Aufgrund der zusätzlich symmetrischen Anordnung zur Quermittelebene 22 ergibt sich ein spezielles Bohrbild für die fünf bzw. sechs Bohrungen der Varianten gemäß Figur 5 bzw. Figur 2. Für das obere Drehlager dieses Dreh-Kipp-Flügels kann man ein identisches Bohrbild vorsehen und beide Bohrbilder symmetrisch zu einer Längsmittel-Querebene durch den lagerseitigen Vertikalholm des festen Rahmens 1 anbringen. Dies ist insofern vorteilhaft als man damit die Rahmen für den rechts- und den linksangeschlagenen Flügel hinsichtlich dieser beiden Bohrbilder gleich ausbilden kann oder, anders ausgedrückt, die Rahmenherstellung vereinfacht wird.

Das erfindungsgemäße Verfahren und die erfindungsgemäße Ausbildung der Grundplatte 6 mit den beiden Lagerlaschen 7 und 8 ergibt sich aus den Figuren 5 bis 13 in deutlicher Weise. Aus einem geeigneten Ausgangsmaterial, beispielsweise Stahlblech, wird in materialsparender Weise ein Rohling 27 (Figur 5) ausgestanzt, der eine T-förmige Gestalt aufweist. Gleichzeitig oder nachfolgend bringt man daran die Bohrungen 10 und 11 sowie 17 bis 20 bzw. 17, 20 und 21 an. Man kann diese Bohrungen ebenfalls ausstanzen und die Ansenkungen können gleichfalls spanlos erstellt werden.

Gemäß Figur 10 bringt man am Rohling 27 zwei sich über die gesamte Länge erstreckende Längsnuten 28 und 29 nahe des Längsrandes 30 bzw. 31 des schmalen Rohlingteils an, die sich bis in die beiden Lappen für die Lagerlaschen 7 und 8 hinein erstrecken (Figur 5). Diese Längsnuten bilden beim nachfolgenden plastischen Verformen Biegelinien. Gemäß Figuren 6 bis 9 wird der links bzw. rechts der Längsnut 28 bzw. 29 gelegene Außenbereich in Stufen um 90° hochgebogen, bis schließlich die Parallellage der beiden Lagerlaschen 7 und 8 erreicht ist (Figur 9). Dadurch entstehen auch die in Verlängerung der Lagerlaschen 7 und 8 verlaufenden Verstärkungsränder 23 und 24. Gemäß Figur 3 sind durch diesen Präge-Biege-Vorgang nach Erreichen der Endstufe (Figuren 9 und 13) die Längsnuten 28 und 29 zumindest weitgehend verschwunden. Auf diese Weise erreicht man die weitgehend ebene Rückenfläche 25. Es ist einleuchtend, daß diese Rückenfläche zwar im wesentlichen eben sein kann, jedoch aufgrund des Verformungsvorgangs nicht in streng mathematischem Sinne.

Vor dem Biegen werden die Haltebolzen 15 und 16 durch Ausprägungen erstellt oder, bei separater Herstellung, diese Elemente in entsprechende Bohrungen eingenietet (Figur 3). Das Anbringen des Lagerbolzens 3 erfolgt beim Ausführungsbeispiel in bekannter Weise, weswegen hierzu nähere Ausführungen entbehrlich sind. Aus den Figuren 14 und 15 ergibt sich ein Verrastbock 32 mit einem beim Ausführungsbeispiel einstückig damit hergestellten Verrastglied 33. Das Ganze ist aus Kunststoff hergestellt. Das Verrastglied 33 ist gemäß Figur 15 eine im Querschnitt etwa winkelförmige, aus dem U-Mittelsteg 34 ausgestanzte und herausgebogene Zunge.

Am Außenmantel 35 des Lagerauges 9 sind beim Ausführungsbeispiel zwei symmetrisch zur Längsmittelebene des Lagerbolzens 3 angeordnete Verrastkerben 36 und 37 angebracht (Figur 4). Wenn sich der Lagerbolzen 3 in einer geeigneten Drehstellung, beispielsweise derjenigen gemäß Figur 3 befindet, so kann das Verrastglied 33 in die zugeordnete Verrastkerbe eintreten und dadurch diese Drehlage des Lagerbolzens 3 sichern.

Die beiden U-Schenkel 38 und 39 des Verrastbocks 32 sind gemäß Figur 15 mit einer Bohrung 40 versehen, wobei durch diese koaxialen Bohrungen 40 die Lagerachse 12 hindurchgesteckt wird, wodurch der Verrastbock 32 am Ecklagerbock 2 gehalten ist.

## Patentansprüche

1. Ecklagerbock (2) für die dreh- und kippbare Lagerung eines Flügels eines Fensters, einer Tür oder dergleichen an einem festen Rahmen (1) oder dergleichen, mit einer Anschraublöcher (17 bis 21) aufweisenden Grundplatte (6), deren in Gebrauchslage unteres Ende mit zwei Lagerlaschen (7, 8) versehen ist, an denen ein Lagerbolzen (3) in einer zur Ebene der Grundplatte (6) senkrechten Verschwenkebene drehbar gelagert ist, wobei die am festen Rahmen (1) anlegbare Rückenfläche (25) der Grundplatte (6) über die gesamte Länge eine konstante Breite aufweist, dadurch gekennzeichnet, daß jede Lagerlasche (7, 8) unmittelbar in einen in ihrer Ebene angeordneten Verstärkungsrand (23, 24) an der Vorderseite der Grundplatte (6) übergeht.

2. Ecklagerbock nach Anspruch 1, dadurch gekennzeichnet, daß die Rückenfläche (25) der Grundplatte (6) zumindest im wesentlichen eben ist.

3. Ecklagerbock nach wenigstens einem der vorhergehenden Ansprüche, dadurch gekennzeichnet, daß die Grundplatte (6) zu einer Quermittelebene (22) symmetrisch ist und symmetrisch zu dieser Quermittelebene Haltebolzen (15, 16) sowie zwischen diesen die Anschraublöcher (17, 21) angeordnet sind.

4. Ecklagerbock nach Anspruch 3, dadurch gekennzeichnet, daß der eine Haltebolzen (16) im Bereich der Lagerlaschen (7, 8) angeordnet und beide Haltebolzen (15, 16) durch Ausprägungen gebildet sind.

5. Ecklagerbock nach wenigstens einem der vorhergehenden Ansprüche, dadurch gekennzeichnet, daß das Lagerauge (9) des Lagerbolzens (3) an seinem Außenmantel (35) mehrere, in Umfangsrichtung versetzte Verrastkerben (36, 37) für den wahlweisen Eingriff eines federnden Verrastglieds (33) aufweist.

6. Ecklagerbock nach Anspruch 5, dadurch gekennzeichnet, daß das Verrastglied (33) an einem etwa U-förmigen Verrastbock (32) angebracht, insbesondere einstückig, angeformt ist, dessen beide U-Schenkel (38, 39) von der Lagerachse (12) des Lagerbolzens (3) durchsetzt sind.

7. Ecklagerbock nach Anspruch 6, dadurch gekennzeichnet, daß das Verrastglied (33) durch eine ausgestanzte und winkelförmig gebogene Zunge des U-Mittelstegs (34) des Verrastbocks (32) gebildet ist.

8. Wenigstens um eine vertikale Achse (3) drehbarer, vorzugsweise aber dreh- und kippbarer an einem festen Rahmen (1) gelagerter Flügel (2) eines Fensters, einer Tür oder dergleichen, wobei das untere Lager der Drehachsseite einen Ecklagerblock (2) nach wenigstens einem der vorhergehenden Ansprüche aufweist, dadurch gekennzeichnet, daß die Bohrbilder für das obere und das untere Beschlagteil identisch und symmetrisch zur Mitte des vertikalen, drehachsseitigen Vertikalholms des festen Rahmens (1) angebracht sind.

9. Verfahren zur Herstellung eines Ecklagerbocks (2) gemäß wenigstens einem der vorhergehenden Ansprüche,
gekennzeichnet durch folgende Verfahrensschritte:
a) Ausstanzen des Rohlings (27);
b) Lochen des Stanzteils bzw. Rohlings (27);
c) Einprägen je einer durchgehenden Längsnut (28, 29) nahe jedem Längsrand (30, 31) des Stanzteils (27) an dessen Vorderfläche;
d) stufenweises Hochbiegen der Längsränder (30, 31) mit den Lagerlaschen (7, 8) mit den Längsnuten (28, 29) als Biegelinien;
e) Montieren des Lagerbolzens (3).

10. Verfahren nach Anspruch 9, dadurch gekennzeichnet, daß vor der Montage der Lagerachse (12) des Lagerbolzens (3) der U-förmige Verrastbock (32) eingesetzt wird.

11. Verfahren nach Anspruch 9 oder 10, dadurch gekennzeichnet, daß vor der Montage und vorzugsweise vor dem Verfahrensschritt d) die Haltebolzen (15, 16) geprägt werden.

## Claims

1. A corner mounting bracket (2) for the turn-and-tilt mounting of a leaf of a window, a door or the like on a fixed frame (1) or the like comprising a base plate (6) which has screw mounting holes (17 to 21) and whose end which is the lower end in the position of use is provided with two mounting lugs (7, 8) on which a mounting pin (3) is mounted rotatably in a pivot plane which is perpendicular to the plane of the base plate (6), wherein the rear face (25) of the base plate (6) which can bear against the fixed frame (1) is of a constant width over the entire length, characterised in that each mounting lug (7, 8) goes directly into a reinforcing edge (23, 24) arranged in its plane, at the front side of the base plate (6).

2. A corner mounting bracket according to claim 1 characterised in that the rear face (25) of the base plate (6) is at least substantially flat.

3. A corner mounting bracket according to at least one of the preceding claims characterised in that the base plate (6) is symmetrical relative to a transverse central plane (22) and holding pins (15, 16) are arranged symmetrically relative to said transverse central plane and the screw mounting holes (17, 21) are arranged between the holding pins.

4. A corner mounting bracket according to claim 3 characterised in that the one holding pin (16) is arranged in the region of the mounting lugs (7, 8) and the two holding pins (15, 16) are formed by outwardly shaped portions.

5. A corner mounting bracket according to at least one of the preceding claims characterised in that the mounting eye (9) of the mounting pin (3) has at its outside peripheral surface (35) a plurality of detent notches (36, 37) which are displaced in the peripheral direction, for the selective engagement of a resilient detent member (33).

6. A corner mounting bracket according to claim 5 characterised in that the detent member (33) is provided on an approximately U-shaped detent bracket (32), in particular integrally formed thereon, the two limbs (38, 39) of the U-shape of which have the mounting spindle (12) of the mounting pin (3) passing therethrough.

7. A corner mounting bracket according to claim 6 characterised in that the detent member (33) is formed by a stamped-out and angularly bent tongue of the central web (34) of the U-shape of the detent bracket (32).

8. A leaf (2) of a window, a door or the like, which leaf is rotatable at least about a vertical axis (3) but is preferably mounted turnably and tiltably on a fixed frame (1), wherein the lower mounting of the turn axis side has a corner mounting bracket (2) according to at least one of the preceding claims characterised in that the drilling configurations for the upper and the lower fitments are identical and disposed symmetrically relative to the centre of the vertical frame member, at the turn axis side, of the fixed frame (1).

9. A process for the production of a corner mounting bracket (2) according to at least one of the preceding claims characterised by the following steps:
a) stamping out the blank (27);
b) perforating the stamping or blank (27);
c) impressing a respective continuous longitudinal groove (28, 29) near each longitudinal edge (30, 31) of the stamping (27) at the front face thereof;
d) bending up in stages the longitudinal edges (30, 31) with the mounting lugs (7, 8) with the longitudinal grooves (28, 29) as bending lines; and
e) fitting the mounting pin (3).

10. A process according to claim 9 characterised in that prior to the operation of fitting the mounting spindle (12) of the mounting pin (3) the U-shaped detent bracket (32) is fitted into position.

11. A process according to claim 9 or claim 10 characterised in that the holding pins (15, 16) are pressed out prior to the fitting operation and preferably prior to step d).

## Revendications

1. Support d'angle (2) pour le montage à libre rotation et basculement d'un ouvrant de fenêtre, de porte ou similaire sur un bâti dormant (1) ou similaire, doté d'une platine de montage (6) percée d'orifices de fixation par vis (17 à 21) et dont l'extrémité inférieure, en position d'utilisation, présente deux pattes d'articulation (7, 8) recevant un axe de pivotement (3) pivotant dans un plan de basculement perpendiculaire au plan de la platine de montage (6), la face arrière (25) de la platine de montage (6), qui est appliquée contre le bâti dormant (1), étant de largeur constante sur toute sa longueur, caractérisé en ce que chaque patte d'articulation (7, 8) se prolonge directement en une nervure de renforcement (23, 24) coplanaire, sur la face avant de la platine de montage (6).

2. Support d'angle selon la revendication 1, caractérisé en ce que la surface d'appui (25) de la platine de montage (6) est au moins sensiblement plane.

3. Support d'angle selon au moins une des revendications précédentes, caractérisé en ce que la platine de montage (6) est symétrique par rapport à un plan médian orthogonal (22) et en ce que des tenons de maintien (15, 16) ainsi que les orifices de fixation par vis (17, 21) situés entre ces derniers sont agencés symétriquement par rapport à ce plan médian orthogonal.

4. Support d'angle selon la revendication 3, caractérisé en ce que le tenon de maintien (16) est agencé au niveau des pattes d'articulation (7, 8) et en ce que les deux tenons de maintien (15, 16) sont obtenus par matriçage.

5. Support d'angle selon au moins une des revendications précédentes, caractérisé en ce que la tête d'articulation (9) de l'axe de pivotement (3) présente plusieurs encoches d'enclenchement (36, 37) réparties sur sa périphérie (35) pour l'engagement sélectif d'un cliquet (33) élastique.

6. Support d'angle selon la revendication 5, caractérisé en ce que le cliquet (33) est incorporé à un support d'enclenchement (32) affectant sensiblement la forme d'un U et est réalisé en particulier d'une seule pièce avec ledit support, les deux jambes du U (38, 39) étant traversées par l'axe d'articulation (12) de l'axe de pivotement (3).

7. Support d'angle selon la revendication 6, caractérisé en ce que le cliquet (33) est formé par une languette coudée, obtenue par poinçonnage de la partie centrale du U (34) du support d'enclenchement (32).

8. Ouvrant (2) de fenêtre, porte ou similaire monté au moins rotatif autour d'un axe vertical (3), mais de préférence monté rotatif et basculant sur un bâti dormant (1), le palier inférieur côté axe de rotation présentant un support d'angle (2) selon au moins une des revendications précédentes, caractérisé en ce que les tracés de perçage pour les ferrures supérieure et inférieure sont disposés de manière identique et symétrique par rapport au milieu du montant vertical du bâti dormant (1), côté axe de rotation.

9. Procédé de production d'un support d'angle (2) selon au moins une des revendications précédentes, caractérisé par les étapes suivantes :
a) matriçage de l'ébauche (27) ;
b) poinçonnage de la pièce découpée ou ébauche (27)
c) matriçage, sur la face avant de la pièce découpée (27), d'une rainure longitudinale (28, 29) traversante à proximité de chaque bord longitudinal (30, 31) de ladite pièce découpée (27),;
d) cambrage progressif des bords longitudinaux (30, 31) avec les pattes d'articulation (7, 8) en prenant les rainures longitudinales (28, 29) comme ligne de pliage ;
e) montage de l'axe de pivotement (3).

10. Procédé selon la revendication 9, caractérisé en ce que le support d'enclenchement (32) en forme de U est mis en place avant de monter l'axe d'articulation (12) de l'axe de pivotement (3).

11. Procédé selon la revendication 9 ou 10, caractérisé en ce que les tenons de maintien (15, 16) sont matricés avant le montage et de préférence avec l'étape d).
